# EUROPÄISCHE PATENTSCHRIFT

(11) **EP 0 899 533 B1**
(45) Veröffentlichungstag und Bekanntmachung des Hinweises auf die Patenterteilung: **16.07.2003**
(21) Anmeldenummer: 98116012.0
(22) Anmeldetag: 25.08.1998
(51) Int. Cl.: F41A 23/20

(54) **Schwenklafette**
Movable gun mount
Affût orientable

(30) Priorität: 25.08.1997 DE 19736948
(43) Veröffentlichungstag der Anmeldung: 03.03.1999
(73) Patentinhaber: Heckler & Koch GmbH, 78727 Oberndorf (DE)
(72) Erfinder: Gattnar, Johann Ernst, 73266 Bissingen-Teck (DE)
(74) Vertreter: Turi, Michael, Dipl.-Phys.

(56) Entgegenhaltungen:
- EP-A- 0 626 551
- DE-A- 1 428 629
- GB-A- 2 077 402
- US-A- 2 961 897

## Beschreibung

Die Erfindung betrifft eine Schwenklafette für eine Feuerwaffe wie z.B. ein Maschinengewehr o. dgl., die zur Anbringung an einer Turmluke etwa eines Panzerfahrzeugs eingerichtet ist, mit einem Schwenkarm, der außerhalb der Turmluke um eine ortsfeste, vertikale Achse und an der Feuerwaffe oder einer an dieser angebrachten Halterung um eine mit dieser bewegliche, vertikale Achse schwenkbar angebracht ist.

Solche Schwenklafetten sind etwa seitlich vor der Turmluke z.B. eines Panzers angebracht und tragen im Einsatz ein Maschinengewehr. Der Schütze taucht hinter der Lafette aus der Luke und bedient die Waffe, wobei er einen möglichst großen Winkelbereich bestreichen sollte. Ein Bedienen der Waffe über ein Gestänge aus der Deckung heraus ist nicht möglich, weil ein irgendwo in diesem Winkelbereich auftauchendes Ziel sehr rasch und zuverlässig erfaßt werden muß, um möglichst bald und wirksam bekämpft zu werden. Hierzu ist die Sicht aus der Deckung heraus zu beschränkt und die Bedienung der Waffe über ein Gestänge zu träge.

Natürlich ist dieser Turmschütze außerordentlich gefährdet, und es ist anzustreben, daß er im Einsatz mit seinem Körper nur so weit aus der Luke herausragt, wie es die Sicht unbedingt erfordert.

Ein grundsätzliches Beispiel ist aus Dokument GB-A-2077402 zu entnehmen.

Luken der genannten Art sind aus mehreren Gründen so klein wie möglich, so daß der Schütze nicht nach hinten ausweichen kann, um die Waffe an sich vorbeischwenken zu können, wenn er vom einen Ende des bestrichenen Winkelbereichs zum anderen Ende schwenken will. Zu diesem Verschwenken muß er entweder in die Luke hinein abtauchen, oder sich weiter nach außen lehnen, um sich mit dem Oberkörper zurückbeugen zu können. Ein rasches Erfassen eines Ziels, das am anderen Ende des Winkelbereichs liegt, ist in keinem Falle möglich.

Außerdem gibt es Winkellagen der Waffe, in denen ein präzises Schießen nicht möglich ist, weil in diesen Winkellagen die Waffe zu weit über die Luke nach hinten ragt, als daß noch ein einwandfreies Zielen möglich wäre. Kurz gesagt, ist für den Schützen einfach nicht mehr ausreichend Platz.

Diese Probleme vergrößern sich noch, wenn der Schwenkarm verlängert wird, um einen größeren Winkelbereich zu erzielen, über den die Waffe schwenkbar sein soll.

Als Problemlösung wurde vorgeschlagen, für die Lafette zwei vertikale, ortsfeste Achsen vorzusehen und sie gegebenenfalls von der einen auf die andere umzusetzen. Ein schnelles Erfassen eines Ziels mit der Waffe ist dann allerdings nicht möglich, wenn diese erst umgesetzt werden muß.

Ausgehend von dieser Problematik liegt der Erfindung die Aufgabe zugrunde, die eingangs genannte, bekannte Lafette auf einfache, robuste und kostengünstige Weise dahingehend weiterzubilden, daß sie das gezielte Bestreichen des gesamten, vorzugsweise eines noch vergrößerten, Winkelbereichs sowie rasche Winkeländerungen ermöglicht, ohne daß aber dabei die Position des Schützen, von seiner Drehung abgesehen, verändert zu werden braucht.

Diese Aufgabe wird dadurch gelöst, daß der Schwenkarm aus mindestens und bevorzugt zwei Teilen gebildet ist, und daß die Teile miteinander durch Gelenke verbunden sind. Hierbei wird eine teleskopartige Verbindung zwischen den Teilen als äquivalent zur Gelenkverbindung angesehen, weil die gleiche Wirkung eintritt, nämlich die mögliche Verkürzung des Abstandes zwischen der ortsfesten, vertikalen Achse und der der Feuerwaffe zugeordneten, beweglichen vertikalen Achse. Hierbei ist es dem Schützen ermöglicht, die Waffe vor sich hin- und herzuschwenken, während er sie mit beiden Händen in üblicher Weise hält. Aufgrund der Möglichkeit einer Verkürzung des genannten Abstandes ist der Schütze dabei nicht der Schwenkbewegung der Waffe im Weg, wie das bei der bisherigen, bekannten Schwenkarm-Lafette der Fall war. Dabei ist einer Gelenkanordnung gegenüber der Teleskopanordnung der Vorzug gegeben, weil das Gewicht einer hinlänglich steifen Gelenkanordnung geringer ist und diese bei Verschmutzung weniger Störungen aufweist, als es bei einer Teleskopanordnung der Fall wäre.

Ein besonderer Vorteil des erfindungsgemäßen Prinzips des in der Länge veränderlichen Schwenkarmes liegt darin, daß der Schütze die Waffe in jedem Schwenkwinkel gut in den Anschlag einziehen kann. Es wird nicht nur der mögliche Schwenkwinkel sichergestellt, sondern an jeder Stelle des Schwenkwinkelbereiches ist es möglich, optimal über die Waffe zu visieren, ohne daß der Schütze seine Position zu verlassen braucht. Er braucht sich lediglich im Stand zu drehen. Das bisher erforderliche Zurückbeugen oder Ausweichen in der Mitte des Schwenkwinkelbereichs, das in engen Luken mit größten Schwierigkeiten verbunden war, ist nicht erforderlich. Es ergibt sich somit durch die Erfindung ein möglicher Schwenkwinkelbereich von bis zu 180°.

Die Schwenkarmteile können mehrteilig sein, so daß der Schwenkarm beispielsweise durch eine leichte, aber biegesteife Anordnung von scherenartigen Gliedern gebildet sein kann, deren Gelenke jeweils eine horizontale Achse aufweisen.

Gemäß einer bevorzugten Ausgestaltung der Erfindung (Anspruch 2) ist es besonders von Vorteil, wenn das oder die Gelenk(e) als Schwenkverbindungen mit vertikaler Achse ausgebildet ist bzw. sind. Ein solcher Aufbau hat den Vorteil eines besonders einfachen Aufbaus, wobei der Schütze, soweit das Fahrzeug, an dem die Lafette angebracht ist, horizontal steht, nicht dem Gewicht von Teilen der Lafette entgegenwirken muß.

Die Waffe, etwa das Maschinengewehr, ist gegenüber der Lafette ihrerseits um einen kleinen Winkelbereich, etwa 40°, schwenkbar. Deshalb ist es besonders vorteilhaft (Anspruch 3), daß das oder die Gelenk(e) mindestens in ausgewählten Winkellagen feststellbar sind. Auf diese Weise läßt sich die Waffe mühelos in jeden Bereich ihres Schußfeldes schwenken, wonach das oder die Gelenk(e) festgestellt werden, so daß sich der mehrteilige, erfindungsgemäße Schwenkarm wie ein einstöckiger Schwenkarm verhält, aber für jede Winkellage die genau angepaßte Länge aufweist. So kann sich der Schütze auch beim Schießen mit der Waffe gegen den Schwenkarm abstützen, ohne daß dieser nachgibt.

Von den Möglichkeiten, die verschiedene, übliche Feststell- und Rastvorrichtungen bieten, wird gegenwärtig eine besondere Ausgestaltung bevorzugt (Anspruch 4), bei der dem oder jedem Gelenk ein Feststellhebel zugeordnet ist. Der Feststellhebel ist durch eine Feder o. dgl. in einer feststellenden Ruhelage haltbar und mittels einer an ihm angebrachten Handhabe vorübergehend in eine Freigabelage beweglich.

Wird der Feststellhebel losgelassen, dann verbleibt die Schwenkhebelanordnung starr in ihrer gegenwärtigen Lage. Alternativ kann das oder jedes Gelenk auch eine Anzahl von Arretierpositionen aufweisen, in denen der Feststellhebel einfällt. Wird der Feststellhebel losgelassen, so bewegt sich das Gelenk gegebenenfalls noch bis zur nächsten Arretierposition und wird dort arretiert.

Die Handhabe zum Arretieren des Gelenks ist bevorzugt (Anspruch 5) in Nähe der Feuerwaffe angeordnet, so daß sie bequem und rasch erreichbar ist. Vorteilhaft ist eine Lage links von der Waffe, denn dann muß die deren Griffstück haltende und die Waffe bedienende Hand nicht ihren Griff lösen.

Ein einziges Gelenk, das zwei Armteile verbindet, hat sich als ausreichend erwiesen. Hierbei ist vorteilhafterweise (Anspruch 6) der Feststellhebel als Schwenkhebel ausgebildet, der mit seinem einen Ende an dem Teil des Schwenkarms schwenkbar angebracht ist, der an der ortsfesten Achse gelagert ist, sich über das Gelenk hinaus erstreckt und an seinem anderen Ende die Handhabe trägt. Dabei befindet sich die Handhabe jedoch nicht in jedem Winkelbereich links von der Waffe. Aber der Schwenkhebel kann so ausgebildet sein, daß die Waffe ohne weiteres untergriffen werden kann, so daß meist die Bedienung mit der linken Hand gewährleistet ist.

Herkömmlicherweise ist die Halterung, die der Feuerwaffe zugeordnet ist, etwa unter dem Schwerpunkt der Waffe angeordnet. Erfindungsgemäß (Anspruch 7) ist es aber besonders von Vorteil, daß die der Feuerwaffe zugeordnete Halterung nahe deren hinterem Ende angeordnet ist. Das Gewicht der Waffe kann dabei durch eine Federung kompensiert werden. Für den Schützen ergibt sich der besondere Vorteil, daß er beim Richten der Waffe weitgehend seine Position bewahren kann. So ist es etwa möglich, ein Flugziel zu bekämpfen, ohne daß der Schütze tiefer in das Fahrzeug hinunterklettern muß, oder ein Ziel nahe vor oder unter dem Fahrzeug zu bekämpfen, ohne daß sich der Schütze dadurch gefährden muß, daß er sich weit aus der Luke herausbeugt, wie das sonst bei üblicher Anbringung der Halterung nötig wäre.

Die erfindungsgemäße Schwenklafette mit verkürzbarem Schwenkarm sorgt demnach dafür, daß dem weitgehend in seiner Position verbleibenden Schützen nicht nur ein vergrößertes horizontales Schußfeld, sondern auch ein vergrößertes vertikales Schußfeld geboten wird.

Zusätzlich zu den oben beschriebenen Nachteilen der bekannten Schwenklafette mit Schwenkarm weist diese ebenso wie auch Lafetten anderer Bauart einen weiteren Nachteil auf: da die von der Lafette getragene Waffe über einer Lukenöffnung liegen muß, muß vor der Luke ein im wesentlichen vertikaler Träger angebracht sein. Auf der Oberseite des Trägers ist ein Drehlager angebracht. Der Träger ist etwa bei einer Lafette mit Schwenkarm ortsfest auf dem Fahrzeugdeck montiert. Bei anderen Lafettenbauarten kann der Träger aber auch beweglich sein. Es können sogar mehrere Träger oder zumindest Träger-Unterteile vorgesehen sein.

Nun sind im Bereich einer solchen Luke aber meist Sichtfenster angeordnet, die mit Periskopeinrichtungen, Winkelspiegeln o. dgl. ausgestattet sind. Durch diese Einrichtungen und die Sichtfester ist der Fahrzeugbesatzung eine nur beschränkte Sicht ermöglicht. Diese ohnehin schon beschränkte Sicht wird aber nun noch durch Lafettenteile oder sogar die auf der Lafette montierte Waffe weiter beeinträchtigt.

Um diesem Nachteil abzuhelfen, ist erfindungsgemäß (Anspruch 8) vorgeschlagen, daß das Drehlager auf einer Absenkeinrichtung angebracht ist, mittels deren es zusammen mit der Lafette absenkbar ist.

Werden die genannten Sichtfenster benötigt, d.h. bei geschlossener Luke, so kann die von der Lafette getragene Waffe ohnehin nicht verwendet werden. Durch das erfindungsgemäß mögliche Absenken der Lafette und insbesondere der Waffe ist aber nicht nur die Sicht verbessert, sondern auch die Waffe vor Beschädigungen geschützt. Zudem ist die Silhouette des gesamten Fahrzeugs niedriger, da das Turm-Maschinengewehr meist den höchsten Punkt des Fahrzeugs darstellt.

Der Träger kann als vertikale, teleskopartig ausfahrbare Stange ausgebildet sein, etwa als Kolbenstange, und kann vom Fahrzeuginneren her von Hand oder durch Kraftantrieb angehoben und abgesenkt werden.

Da aber im Inneren solcher Fahrzeuge der zur Verfügung stehende Raum schon anderweitig voll genutzt ist, liegt eine bevorzugte Ausgestaltung der Erfindung darin (Anspruch 9), daß die Absenkeinrichtung eine Kippvorrichtung ist, mittels derer das Drehlager um einen unter ihm befindlichen Schwenkpunkt bis zur Auflage auf dem Fahrzeugdeck oder in einer in diesem ausgebildeten Mulde hinunterschwenkbar ist. Es ergibt sich somit eine geschützte Unterbringung der Waffe. Der Schwenkpunkt liegt unter den Sichtfenstern und bevorzugt möglichst dicht über dem Fahrzeugdeck.

Es wäre grundsätzlich möglich, zum Abkippen den Oberteil des Trägers zu ergreifen und nach dem Entriegeln von Hand nach unten umzulegen. Da aber in einer solchen Gefahrensituation, die das Schließen der Luke erfordert, der Schütze gezwungen wäre, sich voll aus der Luke herauszubeugen, ist es erfindungsgemäß bevorzugt (Anspruch 10), daß die Kippvorrichtung zum Absenken und Aufrichten der Lafette einen Betätigungshebel, eine elektrische Antriebsvorrichtung oder eine hydraulische Antriebsvorrichtung aufweist.

Der Betätigungshebel sollte sich dabei mit seiner Handhabe möglichst nahe am Lukenrand befinden, um das Umschwenken der Lafette zu ermöglichen, wenn der Schütze schon nahezu voll durch die Luke abgetaucht ist. Mit einer kraftgetriebenen Antriebsvorrichtung ist das Absenken der Lafette vom Fahrzeuginneren her auslösbar.

Die Kippvorrichtung kann eine Rast aufweisen, die sie in aufrechter Lage hält. Es besteht dann aber die Gefahr, daß die Rast z.B. bei einem heftigen Fahrbahnstoß nachgibt. Deshalb ist es erfindungsgemäß bevorzugt (Anspruch 11), daß die Kippvorrichtung eine Einrichtung zum Fixieren ihrer aufgerichteten Lage aufweist. Eine besonders einfache Einrichtung wäre etwa ein Verriegelungsbolzen, doch wäre dieser nur schlecht zugänglich. Auch elektrische oder hydraulische Verriegelungen sind denkbar, die fernbedienbar sind.

Besonders einfach und zuverlässig ist eine handbetätigbare Fixierung, die jedoch nahe vom Lukenrand her betätigbar sein sollte. Deshalb ist es besonders bevorzugt (Anspruch 12), daß die Einrichtung zum Fixieren der aufgerichteten Lage zwei Gelenkhebel aufweist, die mit den einen Enden miteinander und mit den anderen Enden mit den beiden zueinander abkippbaren Teilen der Kippvorrichtung verbunden sind und einen Kniehebelmechanismus bilden, der in der aufgerichteten Lage überknickt ist. Ein solcher Kniehebelmechanismus ist imstande, hohe Kräfte aufzunehmen, kann aber dennoch mit nur geringen Kräften eingelegt und gelöst werden.

Bevorzugt (Anspruch 13) ist der Betätigungshebel, die elektrische Antriebsvorichtung oder die hydraulische Vorrichtung zum Überknicken und Lösen des Kniehebelmechanismus eingerichtet. Hierdurch entfällt eine gesonderter Betätigungsschritt zum Ver- und Entriegeln der Kippvorrichtung, und die Benutzung der Lafette wird noch einfacher und schneller.

Schließlich ist bevorzugt (Anspruch 14) eine Abdeckung oder Plane vorgesehen, um die abgesenkte Lafette mit der an ihr befestigten Waffe vor Außeneinflüssen zu schützen. Die Außeneinflüsse brauchen nicht nur Wettereinflüsse zu sein, sondern die Abdeckung kann auch abschließbar oder vom Fahrzeuginneren her verriegelbar sein, so daß die abgesenkte Waffe unmittelbar auf dem Fahrzeugdeck verwahrt werden kann. Es ist dann nicht wie bisher nötig, die Waffe vor einem Einsatz aus dem Fahrzeuginneren etwa durch die Luke nach außen zu bringen und dort zu montieren.

Der Gegenstand der Erfindung wird anhand der beigefügten schematischen Zeichnung beispielsweise noch näher erläutert. In dieser zeigt:
- Fig. 1: die Draufsicht auf einen Teil des Turmes eines Kampfpanzers, mit offener Luke, Schütze und Turm-Maschinengewehr in feuerbereiter und abgesenkter Lage, und
- Fig. 2: die Seitenansicht eines Teils des Panzerturmes der Fig. 1, mit Turm-Maschinengewehr in feuerbereiter und abgesenkter Lage.

In beiden Figuren sind durchgehend gleiche Bezugszeichen für jeweils gleiche Elemente verwendet. Es ist ein Maschinengewehr 9, 9' jeweils in mehreren Lagen gezeigt, von denen es jeweils nur eine einzige einnehmen kann. In Fig. 1 ist die Draufsicht auf das Deck des Turmes 1 eines Kampfpanzers gezeigt. Dieser Turm 1 weist zwei nebeneinanderliegende, durch einen Deckel verschließbare Luken 3 auf, von denen nur die rechte gezeigt ist. Unterhalb der Luke 3 sind Sichtfenster 33 angeordnet, durch weiche die Sicht nach außen möglich ist, wenn die Luke 3 geschlossen ist. In der Luke 3 ist ein Schütze 23 schematisch dargestellt; wie ersichtlich, ist die Luke 3 so eng, daß der Schütze nur sehr wenig Bewegungsspielraum hat.

Rechts vor der Luke 3 ist ein Träger 5 angeordnet, der in seiner Betriebslage vertikal steht, aber, wie in Fig. 2 näher gezeigt, in eine horizontale Lage gekippt werden kann.

An der Oberseite des Trägers 5, wenn sich dieser in aufrechter bzw. vertikale Lage befindet, ist ein Drehlager 7 angebracht, in dem ein Schwenkarm 11 mit seinem vorderen Ende drehbar gelagert ist. Dieser Schwenkarm 11 trägt an seinem hinteren Ende eine Schwenk- und Gewichtausgleichseinrichtung 25, an welcher ein Maschinengewehr 9 nahe seinem hinteren Ende schwenkbar gelagert ist.

Die Schwenk- und Gewichtausgleichseinrichtung 25 weist eine kräftige Feder auf, die dafür sorgt, daß sich das Maschinengewehr 9 mit gefülltem Gurtkasten (gestrichelt angedeutet) in nahezu horizontaler Lage befindet. Diese Einrichtung kann so blockiert werden, daß sich das Maschinengewehr 9 in fester horizontaler Lage befindet, etwa während der Fahrt oder beim Absenken der Lafette. Die Schwenk- und Gewichtausgleichseinrichtung 25 läßt für das Maschinengewehr 9 eine volle horizontale und eine begrenzte vertikale Schwenkbewegung zu, die gegebenenfalls auch die Bekämpfung von Flugzielen ermöglicht.

Der Schwenkarm 11 besteht aus einem vorderen Teil 13 und einem hinteren Teil 15, die durch ein Gelenk 17 mit vertikaler Achse miteinander verbunden sind. Das Gelenk ist durch eine federbelastete Feststelleinrichtung in mehreren Winkellagen blockierbar. Ein Lösehebel 19 mit einer Handhabe 21 an seinem Ende dient dazu, die Feststelleinrichtung bei seiner Betätigung zu lösen. Wird er losgelassen, so kann sich das Gelenk 17 noch bis zur nächsten feststellbaren Winkellage bewegen und ist dann blockiert.

Die äußerste horizontale Winkellage des Maschinengewehrs 9, die der Schwenkarm 11 zuläßt, weist einerseits nach rechts und andererseits nach links vorne. Dabei ist das Maschinengewehr 9 dann jeweils noch um einen Winkelbereich A von etwa 40° verschwenkbar, so daß sich insgesamt ein bestreichbarer Winkelbereich von etwa 180° ergibt. Ein weiteres Verschwenken des Maschinengewehrs 9 ist dann zwar noch möglich, aber der Schütze 23 ist dann nicht mehr in der Lage, über die Visiereinrichtung des Maschinengewehrs 9 zu blicken. Das Maschinengewehr 9 ist in beiden Winkelendlagen gezeigt. Hierbei ist der Schwenkarm 11 völlig gestreckt, d.h. beide Schwenkarmteile 13 und 15 fluchten miteinander.

Soll nun das Maschinengewehr 9 vor dem Schützen 23 vorbeigeschwenkt werden, muß der Schwenkarm 11 abgeknickt werden und verbleibt dann abgeknickt, wenn in einer solchen Winkel-Zwischenlage gefeuert werden soll. Die Winkel-Zwischenlage des Schwenkarms 11 mit seinen abgewinkelten Schwenkarmteilen 13 und 15 für das Feuer voraus ist auch in Fig. 1 gezeigt, doch ist der Deutlichkeit halber dort das Maschinengewehr 9 weggelassen.

Wie aus Fig. 2 ersichtlich, sitzt der Träger 5 auf einer Kippvorrichtung 35 und weist einen Feststellhebel 47 auf, mit dessen Hilfe das Drehlager 7 in mehreren Winkellagen feststellbar ist, und zwar mindestens in einer Winkellage, in welcher die Mündung des Maschinengewehrs 9 nach links weist. Ist das Drehlager 7 auf diese Weise festgestellt, und befindet sich der Schwenkarm 11 in einer Lage, in welcher die beiden Schwenkarmteile 13, 15 genau übereinanderliegen (diese Lage ist im Gelenk 17 feststellbar), dann kann das Maschinengewehr 9' mittels der Kippvorrichtung 35 zusammen mit seiner Lafette nach vorne und unten abgekippt werden, wo das abgekippte Maschinengewehr 9' auf einem Polster 41 aufliegt, das auf dem Deck des Turmes 1 angebracht ist. In dieser Lage behindert es nicht die Sicht aus den Sichtfenstern 33.

Die Kippvorrichtung 35 weist eine horizontale Querachse als Schwenkachse auf (nicht gezeigt), sowie einen Feststellmechanismus, der aus zwei Kniehebeln gebildet ist, von denen sich in aufrechter Lage der Kippvorrichtung 35 der eine 43 oben und der andere 45 unten befindet. Mit dem oberen Kniehebel 43 ist ein Betätigungshebel 39 verbunden, der in aufrechter Lage der Kippvorrichtung nach oben ragt und in einer Handhabe neben und über der Luke 3 endet. In dieser aufrechten Lage ist der Kniehebelmechanismus 43, 45 überknickt, das heißt, die gelenkige Verbindung der beiden Kniehebel 43, 45 wird durch das Gewicht der Lafette und des Maschinengewehres 9 gegen einen Anschlag gedrückt.

Wird die Handhabe des Betätigungshebels 37 nach vorne gedrückt, dann schwenkt dieser den oberen Kniehebel 43 und damit die gelenkige Verbindung der beiden Kniehebel 43, 45 nach hinten über den Totpunkt der beiden Kniehebel 43, 45 hinweg. Nun kann die Lafette zusammen mit dem Maschinengewehr 9, 9' nach vorne und unten kippen. Dort wird der Betätigungshebel 39 mit einer Rast gehalten oder das Maschinengewehr 9, 9' wird festgezurrt.

Selbst wenn das Maschinengewehr 9, 9' nicht gehalten werden sollte, kann es doch nur durch Fahrbahnstöße o. dgl. so nach oben schwenken, daß es stets wieder auf das Polster 41 zurückfällt.

Zum Aufrichten des Trägers 5 ist es nur notwendig, den Betätigungshebel 39 an seiner Handhabe zu ergreifen und nach oben zu schwenken. Dann kann das Maschinengewehr 9 nach Lösen des Feststellhebels 47 mit der linken Hand des Schützen 23 am Handgriff 31 und mit seiner rechten Hand am Griffstück 29 ergriffen, gerichtet und betätigt werden.

Eine Absenkeinrichtung der gezeigten Art ist nicht nur für eine Schwenkarmlafette verwendbar, sondern auch für andere Lafetten.

### Bezugszeichenliste

- 1: Turm
- 3: Luke
- 5: Träger
- 7: Drehlager
- 9, 9': Maschinengewehr
- 11: Schwenkarm
- 13: vorderer Schwenkarmteil
- 15: hinterer Schwenkarmteil
- 17: Gelenk
- 19: Lösehebel
- 21: Handhabe
- 23: Schütze
- 25: Schwenk- und Gewichtausgleichseinrichtung
- 29: Griffstück
- 31: Handgriff
- 33: Sichtfenster
- 35: Kippvorrichtung
- 39: Betätigungshebel
- 41: Polster
- 43: oberer Kniehebel
- 45: unterer Kniehebel
- 47: Feststellhebel

## Patentansprüche

1. Schwenklafette für eine Feuerwaffe wie z.B. ein Maschinengewehr (9, 9') o. dgl., die zur Anbringung nahe einer Turmluke (3) etwa eines Panzerfahrzeugs (1) eingerichtet ist, mit einem Schwenkarm (1), der außerhalb der Turmluke (3) um eine ortsfeste, vertikale Achse (5) und an der Feuerwaffe (9, 9') oder einer an dieser angebrachten Halterung um eine mit dieser bewegliche, vertikale Achse (25) schwenkbar angebracht ist,
**dadurch gekennzeichnet, daß** der Schwenkarm (11) aus mindestens und bevorzugt zwei Teilen (13, 15) gebildet ist, und daß die oder je zwei Teile (13, 15) miteinander durch ein Gelenk (17) verbunden sind.

2. Schwenklafette nach Anspruch 1, **dadurch gekennzeichnet, daß** das oder die Gelenk(e) (17) als Schwenkverbindungen mit vertikaler Achse ausgebildet sind.

3. Schwenklafette nach einem der Ansprüche 1 oder 2, **dadurch gekennzeichnet, daß** das oder die Gelenk(e) (17) mindestens in ausgewählten Winkellagen feststellbar sind.

4. Schwenklafette nach Anspruch 3, **dadurch gekennzeichnet, daß** dem oder jedem Gelenk (17) ein Lösehebel (19) zugeordnet ist, der durch eine Feder o. dgl. in einer feststellenden Ruhelage haltbar und mittels einer an ihm angebrachten Handhabe (21) in eine Freigabelage bewegbar ist.

5. Schwenklafette nach Anspruch 4, **dadurch gekennzeichnet, daß** die Handhabe (21) in Nähe der Feuerwaffe (9, 9') angeordnet ist.

6. Schwenklafette nach einem der Ansprüche 4 und 5, **dadurch gekennzeichnet, daß** bei Vorliegen nur eines Gelenks (17) der Lösehebel als Schwenkhebel (19) ausgebildet ist, der mit seinem einen Ende an dem Teil (13) des Schwenkarms (11) schwenkbar angebracht ist, der an der ortsfesten Achse (5) gelagert ist, sich über das Gelenk (17) hinaus erstreckt und an seinem freien Ende die Handhabe (21) trägt.

7. Schwenklafette nach einem der Ansprüche 1 bis 4, **dadurch gekennzeichnet, daß** die der Feuerwaffe (9, 9') zugeordnete Halterung (25) nahe deren hinterem Ende angeordnet ist.

8. Schwenklafette insbesondere nach einem der Ansprüche 1 bis 7, mit einem zur Anbringung auf einem Drehring oder dem Fahrzeugdeck eingerichteten, eine vertikale Schwenkachse festlegenden Drehlager (7), **dadurch gekennzeichnet, daß** das Drehlager (7) auf einer Absenkeinrichtung (35) angebracht ist, mittels deren es zusammen mit der Lafette und der Feuerwaffe (9, 9') absenkbar ist.

9. Schwenklafette nach Anspruch 8, **dadurch gekennzeichnet, daß** die Absenkeinrichtung eine Kippvorrichtung (35) ist, mittels derer das Drehlager (7) um einen unter ihm befindlichen Schwenkpunkt bis zur Auflage auf dem Fahrzeugdeck oder in eine in diesem ausgebildeten Mulde hinunterschwenkbar ist.

10. Schwenklafette nach Anspruch 9, **dadurch gekennzeichnet, daß** die Kippvorrichtung (35) zum Absenken und Aufrichten der Lafette einen Betätigungshebel (39), eine elektrische Antriebsvorrichtung oder eine hydraulische Antriebsvorrichtung aufweist.

11. Schwenklafette nach einem der Ansprüche 9 oder 10, **dadurch gekennzeichnet, daß** die Kippvorrichtung (35) eine Einrichtung zum Fixieren ihrer aufgerichteten Lage aufweist.

12. Schwenklafette nach Anspruch 11, **dadurch gekennzeichnet, daß** die Einrichtung zum Fixieren der aufgerichteten Lage zwei Kniehebel (43. 45) aufweist, die mit den einen Enden miteinander und mit den anderen Enden mit den beiden zueinander abkippbaren Teilen der Kippvorrichtung (35) verbunden sind und einen Kniehebelmechanismus bilden, der in der aufgerichteten Lage überknickt ist.

13. Schwenklafette nach einem der Ansprüche 10 bis 12, **dadurch gekennzeichnet, daß** der Betätigungshebel (39), die elektrische Antriebsvorichtung oder die hydraulische Vorrichtung zum Überknicken und Lösen des Kniehebelmechanismus eingerichtet ist.

14. Schwenklafette nach einem der Ansprüche 9 bis 13, **dadurch gekennzeichnet, daß** eine Abdeckung oder Plane vorgesehen ist, um die abgesenkte Lafette mit der an ihr befestigten Waffe (91) vor Außeneinflüssen zu schützen.

## Claims

1. A swivel gun mount for a firearm such as e.g. a machine gun (9, 9') or the like, which is set up for mounting close to a turret hatch (3) for instance of an armoured vehicle, having a swivel arm (1), which is swivel-mounted outside the turret hatch (3) around a fixed, vertical axis (5) and on the firearm (9, 9') or a mounting fixed thereon around a vertical axis (25) which can move therewith,
**characterised in that** the swivel arm (11) is made of at least and preferably two parts (13, 15),
and **in that** the or respectively two parts (13, 15) are connected to each other by a joint (17).

2. A swivel gun mount according to Claim 1,
**characterised in that** the joint(s) (17) are constructed as swivel connections having vertical axes.

3. A swivel gun mount according to one of Claims 1 or 2,
**characterised in that** the joints(s) (17) can be locked at least in selected angular positions.

4. A swivel gun mount according to Claim 3,
**characterised in that** a release lever (19), which can be retained by a spring or the like in a locking neutral position and can be moved into a disengaging position by means of a handle (21) mounted thereon, is associated with the or each joint (17).

5. A swivel gun mount according to Claim 4,
**characterised in that** the handle (21) is disposed in the vicinity of the firearm (9, 9').

6. A swivel gun mount according to tone of Claims 4 and 5,
**characterised in that** when there is just one joint (17) the release lever is constructed as a swivel lever (19), which is swivel-mounted by its one end on the part (13) of the swivel arm (11) which is mounted on the fixed axis (5), extends past the joint (17) and bears the handle (21) at its free end.

7. A swivel gun mount according to one of Claims 1 to 4,
**characterised in that** the mounting (25) associated with the firearm (9, 9') is disposed close to its rear end.

8. A swivel gun mount in particular according to one of Claims 1 to 7, having a pivot bearing (7) which is set up for mounting on a racer or the vehicle deck and determines a vertical swivel axis,
**characterised in that** the pivot bearing (7) is mounted on a lowering device (35) by means of which it can be lowered together with the mount and the firearm (9, 9').

9. A swivel gun mount according to Claim 8,
**characterised in that** the lowering device is a tilting device (35) by means of which the pivot bearing (7) can be swivelled downwards around a swivel point situated beneath it until it comes to lie on the vehicle deck or in a cavity constructed therein.

10. A swivel gun mount according to Claim 9,
**characterised in that** for lowering and righting the gun mount, the tilting device (35) comprises an operating lever (39), an electric drive or a hydraulic drive.

11. A swivel gun mount according to one of Claims 9 or 10,
**characterised in that** the tilting device (35) comprises a device for fixing its righted position.

12. A swivel gun mount according to Claim 11,
**characterised in that** the device for fixing the righted position comprises two toggle levers (43, 45), which are connected by the one ends to each other and by the other ends to the two mutually tiltable parts of the tilting device (35) and form a toggle lever mechanism which has collapsed in the righted position.

13. A swivel gun mount according to one of Claims 10 to 12,
**characterised in that** the operating lever (39), the electrical drive or the hydraulic drive is set up to collapse and release the toggle lever mechanism.

14. A swivel gun mount according to one of Claims 9 to 13,
**characterised in that** a cover or tarpaulin is provided to protect the lowered gun mount with the weapon (91) attached thereto from external influences.

## Revendications

1. Affût orientable destiné à une arme à feu telle qu'une mitrailleuse (9, 9') ou arme similaire et configuré pour une fixation à proximité d'une trappe de tourelle (3) d'un véhicule blindé (1), à titre d'exemple, avec un bras orientable (1) monté de manière orientable à l'extérieur de la trappe de tourelle (3) autour d'un axe vertical fixe (5) et sur l'arme à feu (9, 9'), ou sur une fixation montée sur celle-ci, autour d'un axe vertical (25) mobile avec celle-ci.
**caractérisé en ce que** le bras orientable (11) est constitué au minimum et préférentiellement de deux sections (13, 15) et que les deux sections ou sections deux à deux (13, 15) sont reliées entre elles par une articulation (17).

2. Affût orientable selon la revendication 1, **caractérisé en ce que** l'articulation ou les articulations (17) est (sont) configurée(s) comme des raccords de pivotement avec un axe vertical.

3. Affût orientable selon l'une des revendications 1 ou 2, **caractérisé en ce que** l'articulation ou les articulations (17) peut (peuvent) être bloquée(s) au moins en des positions angulaires définies.

4. Affût orientable selon la revendication 3, **caractérisé en ce qu'**un levier de desserrage (19) est affecté à la ou chaque articulation (17), lequel levier est fixable en une position de repos et d'arrêt par l'intermédiaire d'un ressort ou d'un élément similaire, et mobile jusqu'à une position de libération au moyen d'une manette (21) fixée sur lui.

5. Affût orientable selon la revendication 4, **caractérisé en ce que** la manette (21) est disposée à proximité de l'arme à feu (9, 9').

6. Affût orientable selon l'une des revendications 4 et 5, **caractérisé en ce qu'**en présence d'une seule articulation (17) seulement, le levier de desserrage est configuré comme un levier pivotant (19) monté de manière orientable par l'une de ses extrémités sur la section (13) du bras orientable (11) qui est monté pivotante sur l'axe fixe (5), s'étend au-delà de l'articulation (17) et supporte la manette (21) à son extrémité libre.

7. Affût orientable selon l'une des revendications 1 à 4, **caractérisé en ce que** la fixation (25) affectée à l'arme à feu (9, 9') est disposée à proximité de l'extrémité arrière de celle-cl.

8. Affût orientable notamment selon l'une des revendications 1 à 7, avec un palier de pivotement (7) définissant un axe vertical de pivotement et destiné au montage sur une couronne de rotation ou sur le plancher du véhicule, **caractérisé en ce que** le palier de pivotement (7) est fixé sur un équipement de descente (35) au moyen duquel le palier, avec l'affût et l'arme à feu (9, 9') peut être abaissé.

9. Affût orientable selon la revendication 8, **caractérisé en ce que** l'équipement de descente consiste en un dispositif de basculement (35), avec lequel le palier de pivotement (7) peut être pivoté vers le bas autour d'un point de pivotement se trouvant en dessous du palier pivotant jusqu'en appui sur le plancher du véhicule ou bien dans une cavité aménagée dans le plancher.

10. Affût orientable selon la revendication 9, **caractérisé en ce que** le dispositif de basculement (35) destiné à la descente et l'érection de l'affût comporte un levier de commande (39), un dispositif d'entraînement électrique ou un dispositif d'entraînement hydraulique.

11. Affût orientable selon l'une des revendications 9 ou 10, **caractérisé en ce que** le dispositif de basculement (35) comporte un équipement destiné à la fixation de sa position érigée.

12. Affût selon la revendication 11, **caractérisé en ce que** le dispositif de fixation de la position érigée comprend deux leviers à genouillère (43, 45) reliés entre eux par l'une des extrémités et reliés aux deux sections du dispositif de basculement (35), basculables mutuellement, par les autres extrémités, et formant un mécanisme à leviers à genouillère surinfléchi en position érigée.

13. Affût orientable selon l'une des revendications 10 à 12, **caractérisé en ce que** le levier de commande (39), le dispositif d'entraînement électrique ou le dispositif hydraulique est aménagé pour la surinflexion et la libération du mécanisme à leviers à genouillère.

14. Affût orientable selon l'une des revendications 9 à 13, **caractérisé en ce qu'**un recouvrement ou une bâche est prévu, en vue de protéger l'affût descendu et l'arme qui y est fixée (91) contre des influences extérieures.
